# EUROPÄISCHE PATENTSCHRIFT

(11) **EP 3 343 106 B1**
(45) Veröffentlichungstag und Bekanntmachung des Hinweises auf die Patenterteilung: **25.08.2021**
(21) Anmeldenummer: 17206702.7
(22) Anmeldetag: 12.12.2017
(51) Int. Cl.: F23L 9/04, F23B 10/02, F23B 80/04, F24B 5/02

(54) **HEIZVORRICHTUNG MIT DÜSENANORDNUNG ZUR NACHVERBRENNUNG**
HEATING APPLIANCE WITH A NOZZLE ASSEMBLY FOR AFTER BURNING
APPAREIL DE CHAUFFAGE AVEC ARRANGEMENT DE BUSES POUR POSTCOMBUSTION

(30) Priorität: 29.12.2016 DE 202016107463 U; 28.07.2017 DE 202017104509 U
(43) Veröffentlichungstag der Anmeldung: 04.07.2018
(73) Patentinhaber: Posch, Heribert, 83627 Warngau (DE)
(72) Erfinder: Posch, Heribert, 83627 Warngau (DE)
(74) Vertreter: Weickmann & Weickmann PartmbB

(56) Entgegenhaltungen:
- EP-A2- 0 706 010
- EP-A2- 0 809 077
- DE-B4-102011 117 950
- US-A- 5 342 592
- US-A1- 2014 246 522

## Beschreibung

### I. Anwendungsgebiet

Die Erfindung betrifft eine Heizvorrichtung für feste Brennstoffe wie etwa Holz, und dabei speziell den Primärabzug für die Rauchgase von der primären Brennkammer in eine nachgelagerte Nachbrennkammer.

### II. Technischer Hintergrund

Es ist bekannt, eine Verbrennung - auch von festen Brennstoffen wie Holz - mehrstufig durchzuführen:
In der primären Brennkammer wird zwar ein Großteil des festen Brennstoffes verbrannt, jedoch enthalten die dort entstehenden Rauchgase noch einen großen Anteil an kohlenstoffhaltigem, brennbarem Gas, welches noch verwertbar ist. Deshalb werden die Rauchgase einer Nachbrennkammer zugeführt und dort - mit zusätzlich zugeführter Verbrennungsluft, der Sekundärluft - nachverbrannt, um die Ausnutzung des Brennstoffes und damit die Effizienz der Heizvorrichtung zu erhöhen.

Dabei ist es auch bekannt, in dem Primärabzug der Rauchgase von dem primären Brennraum zur Nachbrennkammer die Rauchgase durch eine Düsenanordnung strömen zu lassen und dabei die Sekundärluft, also die zusätzlich nötige Verbrennungsluft, zuzuführen - gegebenenfalls auch zusätzlich rezirkuliertes Rauchgas, - wodurch eine gute Durchmischung der Rauchgase mit der Sekundärluft und damit eine sehr vollständige Verbrennung der brennbaren Bestandteile im Rauchgas in der Nachbrennkammer erfolgt.

So besteht der Primärabzug oft aus einer Art Rost - auch wenn er senkrecht steht, da die Strömungsrichtung im Primärabzug horizontal verläuft - aus nebeneinander im Abstand angeordneten Hohlprofilen, durch deren Inneres die Sekundärluft zugeführt wird und durch Auslassöffnungen in die Durchlässe zwischen den Hohlprofilen abgegeben wird. Diese Durchlässe sind bevorzug durch die in Strömungsrichtung zunehmenden Querschnitte der Hohlköper sich verengende Durchlässe und wirken als Düse, sodass die dabei auftretende Beschleunigung der Rauchgase die Sekundärluft ohne zusätzliches Gebläse oder ähnliches selbsttätig in den Rauchgasstrom hineinsaugt.

Dabei ist die Strömungsgeschwindigkeit des Gasgemisches im Durchlass eine sehr kritische Größe:
Die Strömungsgeschwindigkeit sollte möglichst hoch sein, um aus den Austrittsöffnungen der Hohlprofile möglichst viel Sekundärluft selbsttätig anzusaugen.

Andererseits darf die Strömungsgeschwindigkeit einen bestimmten Grenzwert nicht überschreiten, da ansonsten die mit den Rauchgasen durch den Primärabzug hindurchreichende Flamme abreißt, und damit die Verbrennung im Nachbrennraum zunächst unterbrochen wird, meist kurze Zeit später durch eine Verpuffung wieder in Gang gesetzt wird, was es zu vermeiden gilt.

Dabei hängt die kritische Strömungsgeschwindigkeit, bei der Flammenabriss eintritt, ab von der Temperatur der Flamme, und die Strömungsgeschwindigkeit insgesamt hängt ab u.a. von der Menge an im Hauptbrennraum erzeugten Brenngasen:
Die Menge an Brenngas hängt natürlich zum einen ab von der Menge an eingebrachtem Holz, aber darüber hinaus von anderen Faktoren, beispielsweise ob sich der Brennstoff gerade am Beginn der Verbrennung befindet und die Temperatur im Steigen begriffen ist, denn in dieser Phase werden in der Regel mehr Gase pro Zeiteinheit abgegeben als bei einem bereits vollständig glühenden Brennstoff.

Auch die Art des Brennstoffes beeinflusst die Gasentwicklung:
So gibt Scheitholz am Anfang mehr Brenngas frei als beispielsweise die stark gepressten Pellets. Die nicht gepressten Hackschnitzel liegen hier etwa in der Mitte.

Ebenfalls bereits bekannt ist es, zum Beispiel aus der DE 4435794 C2, dass die in Strömungsrichtung verlaufenden Seitenwände dieser Hohlprofile nach hinten einen Fortsatz zumindest über die am weitesten vorne liegenden Bereiche der Rückenplatte aufweisen. Ähnliche Heizvorrichtungen mit als Hohlprofilen ausgebildeten Primärabzug sind der DE102011117950 und der EP0809077 zu entnehmen.

Dieser Fortsatz bewirkt, dass sich auf der Rückseite der Hohlprofil nahe der Überstände ein Kehrwirbel des strömenden Gasgemisches einstellt. Die laminar durch die Düsenanordnung strömenden Gase werden dabei verwirbelt, sodass es hierbei zu einer besonders guten Durchmischung der Gasanteile, also der Rauchgase mit der Sekundärluft, kommt, was die Vollständigkeit der Nachverbrennung verbessert.

Eine möglichst vollständige Nachverbrennung sowohl der gasförmigen brennbaren Bestandteile als auch der teilweise unsichtbar kleinen Festbestandteile in den Rauchgasen ist nicht nur im Sinne einer Effizienzsteigerung notwendig, sondern davon hängt ganz entscheidend der Feinstaubanteil der endgültig der Heizvorrichtung entweichenden Abgase ab.

In diesem Zusammenhang ist es aus der US 5342592 bereits bekannt, in den Abgasstrom eines Verbrennungsvorganges quer zur Strömungsrichtung verlaufende Hohlprofile in Form von Rundrohren hineinragen zu lassen, die an ihrem Außenumfang Austrittsöffnungen aufweisen, umüber das Innere dieser Hohlprofile zugeführte Reaktanten in die Durchlässe zwischen den mehreren parallel zueinander angeordneten Hohlkörpern abzugeben, durch die der äußere Abgasstrom hindurchtritt

Die Austrittsöffnungen sind dabei -in Strömungsrichtung der durch den Rost aus Hohlkörpern hindurchtretenden Abgase - an der breitesten Stelle des Hohlprofiles angeordnet.

Ferner ist es aus der US 2014/0246522 A1 bereits bekannt, ein mit Partikeln beladenes Gas durch ein Rundrohr strömen zu lassen, in dessen Umfang sich Durchbrüche mit Einbiegungen nach Innen befinden, sodass durch diese mit der Vorderkante entgegen der inneren Strömungsrichtung weisenden Einbiegungen Teile des im Rohr strömenden Gases nach außen austreten können.

Da die Vorschriften für den Feinstaubanteil von solchen Feststoff-Heizvorrichtungen ständig verschärft werden, ist der Feinstoffanteil ein immer größer werdendes Problem aufgrund dessen gesundheitsschädlichen Wirkungen.

Gleichzeitig jedoch kann es keine optimale Heizvorrichtung und auch keinen optimalen Primärabzug geben, mit dem generell eine optimal vollständige Verbrennung und optimal geringer Feinstaubanteil erreicht wird, denn hier spielen viele Parameter wie etwa Art des Brennstoffes, dessen Feuchtigkeitsgehalt, Menge der Primärluft und Sekundärluft, Stärke des durch den Kamin erzeugten Unterdruckes, Höhenlage der Brennvorrichtung, dort vorherrschende Wetterlage usw. eine Rolle, so dass die Heizvorrichtung und insbesondere der Primärabzug auf diese Verhältnisse jeweils individuell angepasst werden muss, um eine optimale Verbrennung, also einen optimal niedrigen Feinstoffgehalt und eine optimal hohe Effizienz, zu erreichen.

### III. Darstellung der Erfindung

### a) Technische Aufgabe

Es ist daher die Aufgabe gemäß der Erfindung, eine Heizvorrichtung und insbesondere einen einfachen und kostengünstigen Primärabzug zur Verfügung zu stellen, die abhängig von den konkreten Einsatzbedingungen der Heizvorrichtung eine Optimierung der Verbrennung ermöglicht.

### b) Lösung der Aufgabe

Diese Aufgabe wird durch die Merkmale des Anspruchs 1 gelöst. Vorteilhafte Ausführungsformen ergeben sich aus den Unteransprüchen.

Ein gattungsgemäßer Primärabzug einer Heizvorrichtung für feste Brennstoffe weist mehrere Hohlprofile auf, die quer zu ihren Verlaufsrichtungen, die bevorzugt parallel zueinander verlaufen, zueinander beabstandet sind.

Durch den wenigstens einen lichten Durchlass zwischen zwei benachbarten Hohlprofilen treten die Rauchgase hindurch, wobei sie beschleunigt werden, da der lichte Durchlass zwischen den benachbarten Hohlprofilen eine Verengung des bisherigen Gesamtströmungsquerschnittes darstellt und diese lichten Durchlässe als Düsen-Schlitze wirken.

Dabei wird den Rauchgasen Sekundärluft oder rezirkuliertes Rauchgas beigemischt, die ins Innere der Hohlprofile eingeleitet werden, und durch Austrittsöffnungen, die im Umfang des Hohlprofils angeordnet sind, vorzugsweise an der Stelle des Düsen-Schlitzes, also des lichten Durchlasses, an die hindurchströmenden Rauchgase abgegeben.

Hinsichtlich des Primärabzuges wird die Aufgabe gelöst, indem sich die Au-βenflächen der Hohlprofile von der in Strömungsrichtung, in der die Rauchgase durch den Durchlass strömen, breitesten Stelle der Hohlprofile aus sich nach hinten gegeneinander annähern, also gegen die in Strömungsrichtung verlaufende Längsmittelebene des Hohlprofiles, annähern und in je einer Abrisskante enden.

Dabei können die beiden Abrisskanten in Querrichtung einen geringeren, gleich großen oder auch größeren Abstand aufweisen als die größte Breite des Außenumfanges des Hohlprofiles.

Die die beiden Abrisskanten verbindende Rückenplatte, die den hinteren Teil des Hohlprofils bildet, welches in der Regel einstückig ist, besitzt eine konkave Außenkontur.

Vorzugsweise sind die Hohlprofile symmetrisch zu ihrer Längsmittelebene, die die Erstreckungsrichtung beinhaltet, ausgebildet. Wenn die Hohlprofile in einen Primärabzug eingebaut sind, liegt auch die Strömungsrichtung der durch den Primärabzug strömenden Rauchgase in oder parallel zu dieser Längsmittelebene.

Durch die - zumindest zunächst - gegenseitige Annäherung der Außenflächen der Hohlprofile in ihrem hinteren Bereich und dem Enden in einer Abrisskante wird die beim Durchtritt durch eine Düse, also zwischen zwei Hindernissen, strömungstechnisch immer vorhandene Tendenz zur Bildung von Kehrwirbeln auf der Rückseite des Hindernisses - betrachtet in Verlaufsrichtung des Hohlprofiles - gefördert, und diese Kehrwirbel werden dadurch gezielt geformt, insbesondere durch die Form der Außenflächen im hinteren Bereich des Hohlprofiles, weshalb dieses vorzugsweise ballig konvex gewölbt sind, da dies besser wirkt als ein ebener Verlauf.

Die Bildung von Kehrwirbeln wird weiter gefördert durch die konkave Rückseite des Hohlprofils, also die konkave Außenkontur der Rückenplatte, die ja den hinteren Teil des Hohlprofils bildet.

Die möglichst gute Ausprägung und stabile Form solcher Kehrwirbel im Betrieb des Primärabzuges sichert eine lange Verweilzeit der Rauchgase in dem Kehrwirbel und damit eine sehr gute Durchmischung der den Primärabzug durchlaufenden Rauchgase mit dem anderen im Primärabzug zugeführten Gas, meist Sekundärluft, für die Optimierung der Nachverbrennung. Dadurch wird die Vollständigkeit der Verbrennung erhöht und im gleichen Zuge die Anzahl in den Rauchgasen vorhandener Partikel, insbesondere von Feinstaub, reduziert.

Dabei kann durch die Variation des Abstandes und/oder der Form der beiden Abrisskanten voneinander, und insbesondere die Größe des seitlichen Überstandes über die breiteste Stelle des Hohlprofiles die Art der Verwirbelung und die Ausprägung der sich bildenden Kehrwirbel festgelegt werden.

Die Zufuhr der Sekundärluft oder rezirkulierter Rauchgase in die Hohlprofile erfolgt vorzugsweise über eine der Stirnseiten in das Hohlprofil.

Die andere Stirnseite ist dann selbstverständlich dicht verschlossen, sodass die Hohlprofile lediglich eine Einlassöffnung für die Sekundärluft sowie die Austrittsöffnungen, in der Regel eine Vielzahl von in Erstreckungsrichtung des Hohlprofiles beidseits in den Seitenflächen angeordneter Austrittsöffnungen, besitzen.

In Strömungsrichtung sind diese Austrittsöffnungen vorzugsweise vor oder spätestens an der breitesten Stelle der Außenkontur angeordnet.

Eine andere Variante besteht darin, diese in der Rückenplatte anzuordnen, was jedoch erfahrungsgemäß nicht ganz so effizient ist.

Für die optimale Ausbildung der Kehrwirbel ist die Formgebung der Abrisskante von großer Bedeutung: Vorzugsweise ist diese im Querschnitt V-förmig ausgebildet, bildet also quasi eine Schneide, in der der in Verlaufsrichtung des Hohlprofils und damit auch der Abrisskante betrachtete Kantenradius geringer als 2 mm ist, besser geringer als 1 mm ist, besser geringer als 0,5 mm, besser geringer als 0,3 mm, besser geringer als 0,2 mm ist.

Der Schneidenwinkel, also der Winkel der im Querschnitt betrachtet V-förmigen Abrisskante, sollte spitzwinklig sein, vorzugsweise kleiner als 85°, besser kleiner als 80 Grad, besser kleiner als 75 Grad, besser kleiner als 35 Grad, besser kleiner als 30 Grad.

Ebenso ist es wichtig, dass die Rückseite, also die Außenfläche, der Rückenplatte in diese als Schneide ausgebildete Abrisskante und deren Au-βenkontur ohne Absatz und ohne Knick übergeht, wobei als Knick bereits verstanden wird, wenn es einen Übergang mit einem Krümmungsradius, also Knickradius, von mehr als 2 mm, erst recht mit mehr als 4 mm, erst recht mit mehr als 6 mm, gibt.

Auch die Krümmung oder Biegung der konkaven Außenfläche der Rückenplatte spielt offensichtlich eine wichtige Rolle. Vorzugsweise sollte deren Krümmungsradius in absoluten Werten zwischen 0,5 cm und 5 cm, besser zwischen 0,8 cm und 4 cm, besser zwischen 1,0 cm und 3 cm, besser zwischen 1,3 cm und 2,5 cm, besser zwischen 1,4 cm und 2,0 cm betragen.

In Relation zu dem Rohrdurchmesser, falls das Hohlprofil ein Rohr mit kreisrundem Querschnitt ist, sollte der Krümmungsradius der Außenfläche der konkaven Rückenplatte nicht mehr als 40 %, besser nicht mehr als 30 %, besser nicht mehr als 20 % vom durchschnittlichen Krümmungsradius der Außenkontur des Hohlprofils abweichen und/oder bei einem Rohrprofil mit kreisringförmigen Querschnitt der Krümmungsradius der konkaven Wölbung vom Krümmungsradius der Außenkontur des Rohrprofiles um nicht mehr als 20 %, vorzugsweise nicht mehr als 10 %, vorzugsweise nicht mehr als 5 % abweicht.

Auch der Abstand zwischen den beiden Abrisskanten eines Hohlprofils ist von Bedeutung, denn dieser soll ja das Ausbilden von zwei nebeneinander befindlichen Kehrwirbeln begünstigen, ohne dass diese sich gegenseitig allzu sehr behindern.

Deshalb sollte der Abstand zwischen 30 % und 60 %, besser zwischen 35 % und 55 %, besser zwischen 40 % und 50 % der größten Breite der Außenkontur des Hohlprofiles, insbesondere des Außendurchmessers des als rundes Rohr ausgebildeten Hohlprofiles gemessen in Querrichtung, betragen.

Er kann jedoch auch gleich oder größer als die größte Breite der Außenkontur des Hohlprofiles sein, vorzugsweise jedoch um nicht mehr als 10 %, besser nicht mehr als 20 %, besser nicht mehr als 30 %.

Diese Werte, vor allem eine Kombination dieser Werte, hat sich in der Praxis überraschenderweise als sehr effektiv herausgestellt.

Eine sehr einfache Methode, ein Hohlprofil zumindest in seinem für die Vermischung von Gasen relevanten mittleren Längenbereich - an den Enden der Hohlprofile erfolgt meist eine Auflage an einer umgebenden Struktur - herzustellen, besteht darin - insbesondere, wenn das Hohlprofil einen kreisförmigen Querschnitt besitzt -, einen sich in Verlaufsrichtung des Hohlprofiles erstreckenden Segmentstreifen des Hohlprofils aus diesem heraus zu trennen, und mit seiner Innenseite nach außen in die dadurch entstandene Aussparung wieder einzusetzen, und insbesondere darin dicht zu befestigen, vorzugsweise zu verschweißen.

Dann wird hierdurch die gewünschte konkave Außenfläche der Rückenplatte geschaffen und die Verbindungsbereiche zwischen den Außenkanten des eingesetzten Segmentstreifens und den Endkanten des verbliebenen Rohrquerschnittes können wie zuvor beschrieben als schneidenförmige Abrisskante ausgebildet werden.

Bei dieser Bauform wird die Lücke zwischen dem in Verlaufsrichtung vorderen und hinteren Ende des umgekehrt eingesetzten Segmentstreifens und dem Innenumfang des Rohres natürlich auch dicht verschlossen durch ein dort dicht eingesetztes, vorzugsweise eingeschweißtes, Dichtteil, oder durch eine entsprechende Verformung des Segmentstreifens an dessen stirnseitigen Enden. Vorzugsweise ist ein solches Hohlprofil einstückig ausgebildet.

Eine bessere Anpassung an den jeweiligen Anwendungsfall ermöglicht jedoch eine zweiteilige Bauform, wenngleich hierfür der bauliche Aufwand deutlich höher ist:
Ein solches zweiteiliges Hohlprofil besteht aus einem Frontteil, welches ein im Querschnitt geschlossenes, vorzugsweise einstückiges, Hohlprofil bildet, und einem an der Rückseite, also der Rückenplatte dieses Frontteiles, lösbar befestigten und vorzugsweise einstellbaren Steuerprofil, welches vorzugsweise aus zwei Profil-Teilen besteht:
   Jedes Profil-Teil ist vorzugsweise ein sich in Verlaufsrichtung des Hohlprofiles erstrecken des Winkelprofil, wobei ein Schenkel des Winkels entlang der Außenfläche der Rückenplatte verläuft und teilweise an dieser anliegt, und an dessen äußeren Ende der andere Schenkel ansetzt.

Der andere Schenkel weist an seiner freien Endkante die Abrisskante für die strömende Luft auf, und dieser andere Schenkel bildet eine Verlängerung der Außenkontur des Querschnittes des Frontteiles nach hinten.

Die Außenkontur dieses das Frontteil verlängernden Schenkels ist vorzugsweise wiederum konkav gekrümmt.

Dieses gewinkelte Steuerprofil liegt vorzugsweise nur in einem Bereich der Erstreckung des Querschnitts des ersten, entlang der Rückenplatte verlaufenden, Schenkels an der Rückenplatte an, und kann durch geeignete Mittel, wie etwa eine Stellschraube, gegenüber dieser Anlage verschwenkt werden, wodurch auch die Winkelstellung des anderen Schenkels verschwenkt wird und insbesondere die Position der daran ausgebildeten Abrisskante zum Frontteil verändert wird.

Dabei kann das Frontteil in seiner Erstreckungsrichtung beabstandet und in Längsrichtung abragende Fortsätze aufweisen, die nach hinten über die Rückenplatte hinaus vorstehen, und die in entsprechende Ausnehmungen der Steuerplatte für deren Führung eingreifen, um das Steuerprofil zu führen.

Hinsichtlich einer Heizvorrichtung wird diese Aufgabe gelöst, indem der Primärabzug zwischen dem Brennraum und einem Nachbrennraum dieser Heizvorrichtung angeordnet wird, und der Primärabzug dabei wie vorbeschrieben ausgestaltet ist.

Vorzugsweise weist der Primärabzug mehrere in Strömungsrichtung beabstandete Reihen von quer zur Strömungsrichtung nebeneinander liegenden Hohlprofilen auf, wobei die Reihen so angeordnet sind, dass in Strömungsrichtung betrachtet die Hohlprofile der einen Reihe quer zu den Hohlprofilen der benachbarten Reihe von Hohlprofilen verlaufen, also in Strömungsrichtung betrachtet ein Gitter aus Hohlprofilen sichtbar wird.

### c) Ausführungsbeispiele

Ausführungsformen gemäß der Erfindung sind im Folgenden beispielhaft näher beschrieben. Es zeigen:
- **Fig. 1:**: eine Heizvorrichtung nach dem Stand der Technik,
- **Fig. 2:**: einen Primärabzug, teilweise mit Hohlprofilen nach dem Stand der Technik,
- **Fig. 3a:**: ein erfindungsgemäßes erstes Hohlprofil im Querschnitt,
- **Fig. 3b:**: ein erfindungsgemäßes zweites Hohlprofil im Querschnitt,
- **Fig. 3c:**: ein erfindungsgemäßes drittes Hohlprofil im Querschnitt,
- **Fig. 3d:**: ein viertes Hohlprofil im Querschnitt, (nicht Teil der Erfindung)
- **Fig. 4:**: das Hohlprofil der Figur 3a in Seitenansicht,
- **Fig. 5:**: eine zweiteilige Bauform eines Hohlprofiles, (nicht Teil der Erfindung)
- **Fig.6a:**: einen vollständigen Primärabzug mit Hohlprofilen gemäß der Figur 3, geschnitten in Strömungsrichtung und
- **Fig. 6b**:: den Primärabzug der Figur 6a betrachtet in Strömungsrichtung.

Die **Figur 1** zeigt in der seitlichen Schnittdarstellung eine bekannte Heizvorrichtung:
Dabei wird Brennmaterial, beispielsweise Holzscheite, auf dem Boden eines Brennraumes 20 liegend verbrannt.

In der Frontfläche des Gehäuses des Brennraumes 20 ist eine Brennraumklappe 22 vorhanden, die nach oben aufgezogen werden kann, betätigt über eine Handsteuerung 25, die in diesem Fall mit einer Direktabzugsklappe 16 in der Decke des Feuerraumes 20 gekoppelt ist, welche normalerweise geschlossen ist und nur bei Öffnen der Brennraumklappe 22 ebenfalls geöffnet wird, um über die Decke des Feuerraumes 20 dann die Rauchgase 14 direkt in den Kamin 26 abziehen zu lassen.

Im Normalfall jedoch, also bei geschlossener Brennraumklappe 22, ziehen die Rauchgase 14 vom Brennraum 20 durch einen Primärabzug 1 hindurch horizontal, vorzugsweise nach hinten, in den Nachbrennraum 21 und werden dabei mit zugeführter zusätzlicher Verbrennungsluft oder über einen Rezirkulationsweg 15 aus dem Brennraum 20 oder über Rezirkulationsöffnungen 23 aus dem Nachbrennraum 21 mit rezirkuliertem Rauchgas versetzt, um die Nachverbrennung zu optimieren.

Dies erfolgt, indem der Primärabzug 1 aus in diesem Fall übereinander angeordneten, horizontal verlaufenden, Hohlprofilen 2 besteht, zwischen denen lichte Durchlässe 3 vorhanden sind, die sich in Strömungsrichtung 10 verengen und als Düsenschlitze wirken.

Über Austrittsöffnungen 4 in den Hohlprofilen 2 wird in diese Durchlässe 3 Sekundärluft abgegeben und damit mit den aus dem Brennraum 20 strömenden Rauchgasen 14 vermischt.

Die auf diese Art und Weise im Nachbrennraum 21 nachverbrannten Rauchgase verlassen die Heizvorrichtung in Richtung Kamin 26, wobei die Kaminwirkung durch eine am Ende des Nachbrennraumes 21 angeordnete Regulierungsklappe 18 reguliert werden kann.

Im Nachbrennraum 21 ist ferner die Rückwand als flüssigkeitsdurchströmter Wärmetauscher 27 ausgebildet, was jedoch für die vorliegende Erfindung unerheblich ist.

Gegenstand der Erfindung ist der aus - übereinander oder nebeneinander angeordneten - Hohlprofilen 2 bestehende Primärabzug 1, der ganz oder teilweise in den folgenden Figuren im Detail dargestellt ist:
**Figur 2** zeigt eine Schnittdarstellung durch einen Teil eines Primärabzuges 1 bestehend aus beispielhaft drei nebeneinander angeordneten Hohlprofilen 2, deren Querschnitt in dieser bekannten Bauform (die rechten beiden Hohlprofile 2) etwa A-förmig ist, so dass sich die Durchlässe 3 dazwischen in Strömungsrichtung 10 verjüngen und als Düsenschlitze wirken.

In diesem Fall bestehen die Hohlprofile 2 aus einem V-förmig gebogenen Blech, welches eine vordere Spitze und von dieser in Strömungsrichtung 10 nach hinten abragenden Seitenwände bildet, und einem in die offene Rückseite dieses Bleches, zurückversetzt von seinen freien Enden, dicht eingesetzte, insbesondere eingeschweißte, Rückenplatte 5, die zusammen einen hohlen Innenraum bieten. Über diesen hohlen Innenraum kann Sekundärluft und/oder Rezirkulationsgas zugeführt werden, welches dann über Austrittsöffnungen 4 in den Seitenwänden der Hohlprofile 2 in die Durchlässe 3 und damit das dort hindurchströmende Rauchgas 14 abgegeben wird.

Wegen des Überstandes über die Rückenplatte 5 hinaus nach hinten bildet das durch die düsenartigen Durchlässe 3 hindurchströmende Gasgemisch hinter der Rückenplatte 5 jeweils auf jeder Seite des Hohlprofiles 2 einen Kehrwirbel 19, wodurch eine gute Durchmischung der Rauchgase 14 mit der zugeführten Sekundärluft und/oder den Rezirkulationsgasen aus den Hohlprofilen 2 erreicht wird und damit zu einer verbesserten Nachverbrennung im Nachbrennraum 21 führt.

Dabei sind in **Figur** 2 die beiden rechten Hohlprofile 2 in der bekannten, A-förmigen Querschnittsform dargestellt, das linke Hohlprofil 2 weist dagegen bereits eine erfindungsgemäße Verbesserung auf:
Zum einen ist das freie Ende des Überstandes oder Fortsatzes 6 bereits als schneidenförmige, spitz zulaufende Abrisskante 7 ausgebildet.

Des Weiteren sind die Außenflächen 2a von der breitesten Stelle nach hinten bis zur Abrisskante 7 ballig geformt, die den Kehrwirbel begünstigen, und wodurch sich die freien Enden, also die Abrisskanten, gegeneinander annähern.

Auch die Rückenplatte ist gebogen, sodass sie eine konkave Außenfläche, also Rückseite, besitzt, auch wenn sie noch nicht knickfrei bis zur Abrisskante 7 verlaufen sollte.

Die Abrisskanten 7 sind durch Anspitzen des Bereiches dieser freien Endkanten spitzwinklig geformt.

Die **Figuren 3** **und** **4** zeigen ein demgegenüber nochmals verbessertes und in der Herstellbarkeit nochmals vereinfachtes Hohlprofil 2:
Wie **Figur 3a** zeigt, ist das Hohlprofil 2 aus einem Stück eines Rundrohres, also eines Rohres 2 mit kreisrundem Querschnitt, und insbesondere gleichbleibender Wandstärk, hergestellt, welches **vorzugsweise** lediglich - wie in **Figur 4** dargestellt - an seinen Enden einen speziellen Zuschnitt erfährt, um in eine umgebende Struktur eingepasst und stirnseitig aufgelegt werden zu können.

Erfindungswesentlich ist jedoch, dass in dem - abseits dieser speziell gestalteten Enden - für das Durchmischen der Rauchgase relevanten mittleren Bereich in Erstreckungsrichtung 2' der Hohlprofile 2, in dem sich auch in dieser Erstreckungsrichtung 2' beabstandet eine Vielzahl von Austrittsöffnungen 4 für Sekundärluft befinden, ein Segmentstreifen 29 aus demselben Rohr 2 herausgetrennt und in die entstehende Aussparung mit der vorherigen Innenseite nach außen wieder eingeschweißt wurde, wie in der Querschnittsdarstellung der **Figur 3a** ersichtlich.

In diesem dicht eingeschweißten Zustand - die stirnseitigen Öffnungen am Ende des eingesetzten Segmentstreifens 29 werden durch ein Dichtteil 32 gegenüber dem anschließenden vollständigen Kreisquerschnitt des Rohres 2 dicht verschlossen - besitzt die Rückenplatte 5 dann eine konkave Außenfläche 5a, deren Krümmungsradius dem Krümmungsradius der Rohr-Innenseite entspricht.

Die durch dieses Zusammensetzen entstehenden Abrisskanten 7 sind in der Regel stumpfwinklig, können aber durch entsprechende Bearbeitung spitzwinklig ausgeformt werden.

Dadurch wird die Bildung von Kehrwirbeln 19, wie in der **Figur 2** dargestellt, weiter verbessert, indem diese sehr stabil über längere Zeit aufrecht erhalten werden können.

Der Abstand 9 in Querrichtung 11 der beiden Abrisskanten 7 beträgt etwa 70 % der Breite 28, also dem Außendurchmesser, des Hohlprofiles 2 in dieser Darstellung.

Das Hohlprofil 2 ist symmetrisch zur Längsmittelebene 10' ausgebildet, welches sich mittig und lotrecht stehend auf dem Segmentstreifen 29 verläuft.

Die sich bezüglich dieser Längsmittelebene 10' vorzugsweise gegenüberliegenden Austrittsöffnungen 4 sind von der entlang der Längsmittelebene breitesten Stelle des Rohrprofiles 2 etwas in Richtung Rückenplatte 5 zurückversetzt.

Die Bauform des Hohlprofiles 2 gemäß Figur 3b unterscheidet sich von derjenigen der Figur 3a dadurch, dass der Segmentstreifen 29 an der Berührungsstelle mit dem Rohr 2 über dessen Außenumfang vorsteht, indem er zwar den gleichen Krümmungsradius wie das Rohr 2 besitzt, aber einen größeren Segmentwinkel, also nicht das aus diesem Rohr 2 heraus getrennte Segment ist, sondern aus einem anderen Rohr mit vorzugsweise demselben Außen-und/oder Innen-Durchmesser und vorzugsweise derselben Wandstärke stammt.

Die Enden dieses Segmentstreifens 29 sind dabei im Querschnitt betrachtet spitzwinklig mit einem Winkel an der Spitze von vorzugsweise etwa 50° bis 70°, wobei die äußere Flanke eine solche Neigung aufweist, dass ihre Neigungsrichtung - betrachtet in Verlaufs Richtung 2' - eine Tangente an den Außenumfang des Rohres 2 darstellt, da sich herausgestellt hat, dass dies die Ausbildung von Kehrwirbeln besonders gut fördert.

Die Enden des Segmentstreifens 29 stehen dabei vorzugsweise nicht über die breiteste Stelle des Querschnittes des Rohres 2 vor.

Die Bauform des Hohlprofiles gemäß Figur 3c unterscheidet sich von derjenigen der Figur 3b dadurch, dass der dort in die Aussparung des Rohres 2 eingesetzte Segmentstreifen 29 einen geringeren Krümmungsradius aufweist, also aus einem Rohr mit einem größeren Außen-oder Innen-Durchmesser als des Rohres 2, stammt.

Ansonsten steht auch hier der Segmentstreifen 29 mit seinen Enden vorzugsweise über den Außenumfang des Rohres 2 an der Kontaktstelle vor und - im Gegensatz zu den Enden bei Figur 3b- vorzugsweise auch über die breiteste Stelle des Rohres 2, also dessen Durchmesser 28, beidseits vor.

Da auch bei der Bauform gemäß Figur 3c die äußere Flanke der als spitze Schneide ausgebildeten Abrisskanten 7 in ihrer Verlängerung eine Tangente an den Außenumfang des Rohres 2 darstellt, ist der Winkel der spitzwinkligen Schneide 7 hier geringer als bei der Bauform gemäß Figur 3b, nämlich nur etwa 40-50°.

Figur 3d zeigt eine Bauform, bei der in die Aussparung des Rohres 2 kein Segmentstreifen eines anderen, insbesondere runden, Rohres eingesetzt und insbesondere verschweißt ist, sondern ein Winkelprofil.

Ansonsten kann vorzugsweise der Überstand und die Gestaltung der seitlichen Abrisskanten 7 analog zu derjenigen in den Figuren 3b und 3c beschrieben ausgebildet sein.

Wie **Figur 4** erkennen lässt, ist das eine Ende des Hohlprofiles 2 stirnseitig verschlossen, während das in der Figur linke Ende teilweise stirnseitig offen ist und eine Eintrittsöffnung 31 bildet.

**Figur 5** zeigt im Querschnitt eine zweiteilige Bauform, wobei nur der eine Teil, das Frontteil 2.1, ein Hohlprofil, in diesem Fall einstückig, ist, dessen hinteres Ende wiederum die Rückenplatte 5 bildet.

Auch hier ist das Hohlprofil 2 wieder seitensymmetrisch zur Längsmittelebene 10' ausgebildet.

In der rechten Bildhälfte ist das Frontteil 2.1 mit einer Querschnittskontur wie der geschlossene Teil der A-Form in **Figur 2** dargestellt, in der linken Hälfte ist das Frontteil 2.1 im Querschnitt etwa halbkreisförmig dargestellt, jeweils mit einer ebenen, also geraden, Rückenplatte 5.

Beidseits der Längsmitte 10' liegt jeweils eines der gewinkelten Steuerprofil-Teile 8a, b an der Rückenplatte 5 an, und zwar an der Außenfläche des Knicks zwischen dessen beiden Schenkeln 8a1, 8b1, wobei deren Neigung gegenüber der Rückenplatte 5 mittels einer Stellschraube 33 und einer diese Schenkel 8a1, 8b1 von der Rückenplatte 5 weg mit Kraft beaufschlagenden Tellerfeder 30 einstellbar ist.

Die Stellschraube 33 erstreckt sich vorzugsweise durch beide dieser Schenkel 8a1, 8b1 hindurch und wird in eine Gewindebohrung in der Rückenplatte 5, die auf der Längsmittelebene 10' liegt, mehr oder weniger stark eingeschraubt.

Der andere Schenkel 8a2, 8b2 besitzt eine ballig gekrümmte Außenfläche, und an seinem freien Ende eine im Querschnitt spitz zulaufende Abrisskante 7. Dabei geht die Außenfläche des Frontteiles 2.1 vorzugsweise fluchtend in die Außenfläche dieses zweiten, frei in der Abrisskante 7 auslaufenden, Schenkels 8a2, 8b2 über, vorzugsweise so, dass die breiteste Stelle des gesamten Profils in Strömungsrichtung 10 kurz hinter der Rückseite der Rückenplatte 5 liegt, also im Bereich der frei auslaufenden Schenkel 8a2, 8b2.

Auf diese Art und Weise kann der Abstand 9 der beiden Abrisskanten 7 zueinander je nach Einsatzzweck verändert werden.

**Figur 6a** zeigt einen Primärdurchlass geschnitten in Längsrichtung, der Strömungsrichtung 10, in dem die Strömungsrichtung 10 der Rauchgase 14 von unten nach oben verläuft.

In diesem Primärabzug sind innerhalb des umgebenden, die Rauchgase 14 führenden Gehäuses in Strömungsrichtung 10 hintereinander zwei Reihen 34a, b von Hohlprofilen 2 angeordnet, die mit ihren Enden in Aufnahmekörpern ruhen, über die auch wenigstens auf einer Seite die Zuführung der aus den Hohlprofilen 2 ausströmenden Sekundärluft erfolgt, wobei in diesem Fall zum Beispiel die einstückige Bauform der Hohlprofile 2 gemäß **Figur** 3 gewählt ist.

Innerhalb der beiden Reihen 34a, b liegen die Hohlprofile 2 parallel im Abstand zueinander. Die Verlaufsrichtung der Hohlprofile der einen Reihe 34a verläuft dabei quer, hier im rechten Winkel, zur Verlaufsrichtung der Hohlprofile 2 der anderen Reihe 34b, sodass sich in Strömungsrichtung 10 betrachtet, wie in **Figur 6b** dargestellt, ein Gitter aus Hohlprofilen 2 ergibt, welches von den Rauchgase 14 durchströmt werden muss.

### BEZUGSZEICHENLISTE

- 1: Primärabzug
- 2: Hohlprofil
- 2.1: Frontteil
- 2a: Außenfläche
- 2a1: vorderer Bereich
- 2a1: hinterer Bereich
- 2': Verlaufsrichtung
- 3: Durchlass
- 4: Austrittsöffnung
- 5: Rückenplatte
- 5a: Außenkontur
- 6,6': Fortsatz
- 7: Abrisskante
- 8: Steuerprofil
- 8': Kontaktlinie
- 8a, b: Steuerplatten-Teile
- 8a1/2: Schenkel
- 8b1/2: Schenkel
- 9: Abstand
- 10: Strömungsrichtung
- 10': Längsmittelebene
- 11: Querrichtung
- 12: Fortsatz
- 13: Ausnehmung
- 14: Rauchgas
- 15: Rezirkulationsweg
- 16: Direktabzugsklappe
- 17: Schwenkachse
- 18: Regulierungsklappe
- 19: Kehrwirbel
- 20: Brennraum
- 21: Nachbrennraum
- 22: Brennraumklappe
- 23: Rezirkulationsöffnung
- 24: Trennwand
- 25: Handsteuerung
- 26: Kamin
- 27: Wärmetauscher
- 28: Breite
- 29: Segmentstreifen
- 30: Tellerfeder
- 31: Einlassöffnung
- 32: Dichtteil
- 33: Stellschraube
- 34a, b: Reihe

## Patentansprüche

1. a) Heizvorrichtung für feste Brennstoffe, mit einem Brennraum (20), welcher über einen Primärabzug (1) mit einem Nachbrennraum (21) verbindbar ist, in welchem die aus dem Brennraum (20) ausströmenden Rauchgase (14) nachverbrannt werden, wobei der Primärabzug (1) umfasst
b) mehrere rohrförmige Hohlprofile (2), die quer zu ihrer Verlaufsrichtung (2') zueinander beabstandet angeordnet sind,
c) wobei der wenigstens eine lichte Durchlass (3) zwischen den Hohlprofilen (2) wenigstens einen Düsen-Schlitz für die in Strömungsrichtung (10) hindurchtretenden Rauchgase (14) bildet,
d) wobei die Hohlprofile (2) Austrittsöffnungen (4) aufweisen, über welche die über das Innere des Hohlprofiles (2) zugeführte Sekundärluft und/oder rezirkuliertes Rauchgas in die Durchlässe (3) strömt,
**dadurch gekennzeichnet, dass**
e) sich die Außenflächen (2a) des Hohlprofiles (2), von der in Strömungsrichtung (10) breitesten Stelle aus, nach hinten, also in ihrem hinteren Bereich (2a 2), der Längsmittelebene (10') des Hohlprofiles (2), annähern,
f) die Außenflächen (2a) des Hohlprofilen (2) in Strömungsrichtung (10) in je einer Abrisskante (7), deren Abstand auch größer sein kann als die größte Breite der Außenkontur des Hohlprofiles (2), enden und
g) eine die beiden Abrisskanten (7) verbindende Rückenplatte (5), die den hinteren Teil des Hohlprofiles (2) bildet, eine konkave Außenkontur (5a) besitzt.

2. Heizvorrichtung nach Anspruch 1,
**dadurch gekennzeichnet, dass**
die Hohlprofile (2) symmetrisch zu ihrer Längsmittelebene (10'), die die Verlaufsrichtung (2') des Hohlprofiles (2) enthält, ausgebildet sind.

3. Heizvorrichtung nach einem der vorhergehenden Ansprüche,
**dadurch gekennzeichnet, dass**
a) in Verlaufsrichtung (2') der Hohlprofile (2) betrachtet die Hohlprofile (2) in Strömungsrichtung (10) der Rauchgase (14) sich von vorne nach hinten zumindest im vorderen Bereich (2a 1) voneinander entfernende Außenflächen (2a) aufweisen, und/oder
b) die Austrittsöffnungen (4) in Strömungsrichtung (10) vor oder spätestens an der breitesten Stelle der Außenkontur (2a) des Hohlprofiles (2) angeordnet sind.

4. Heizvorrichtung nach einem der vorhergehenden Ansprüche,
**dadurch gekennzeichnet, dass**
a) das hintere freie Ende der Abrisskante (7) als im Querschnitt betrachtet V-förmige Kante, insbesondere als Schneide, ausgebildet ist,
b) insbesondere mit einem in Verlaufsrichtung (2') betrachteten Kanten-Radius von weniger als 2 mm, besser von weniger als 1 mm, besser von weniger als 0,5 mm, besser von weniger als 0,3 mm, besser von weniger als 0,2 mm, und/oder
c) die Abrisskante (7) als spitzwinklige Schneide ausgebildet ist, deren Schneiden-Winkel kleiner als 85°, besser kleiner als 80°, besser kleiner als 75°, besser kleiner als 60°, besser kleiner als 50° ist.

5. Heizvorrichtung nach einem der vorhergehenden Ansprüche, **dadurch gekennzeichnet, dass**
a) die Rückseite (5a) der Rückenplatte (5) in die als Schneide ausgebildete Abrisskante (7) ohne Absatz und ohne Knick mit einem KnickRadius, der kleiner als 6 mm, besser sich 4 mm, besser sich 2 mm ist, übergeht, und/oder
b) die Rückseite (5a) der Rückenplatte (5) eine konkave Wölbung aufweist, deren Krümmungsradius insbesondere zwischen 0,5 cm und 5 cm, besser zwischen 0,8 cm und 4 cm, besser zwischen 1,0 cm und 3 cm, besser zwischen 1,3 cm und 2,5 cm besser zwischen 1,4 cm und 2,0 cm beträgt.

6. Heizvorrichtung nach einem der vorhergehenden Ansprüche,
**dadurch gekennzeichnet, dass**
die Rückseite (5a) der Rückenplatte (5) eine konkave Wölbung aufweist, deren Krümmungsradius
a) insbesondere um nicht mehr als 40 %, vorzugsweise nicht mehr als 30 %, vorzugsweise nicht mehr als 20 % vom durchschnittlichen Krümmungsradius der Außenkontur des Querschnittes des Hohlprofiles abweicht, bei einem Rohrprofil mit kreisringförmigen Querschnitt vom Krümmungsradius des Außenumfanges dieses Rohrprofiles abweicht und/oder
b) bei einem Rohrprofil mit kreisringförmigem Querschnitt der Krümmungsradius der konkaven Wölbung vom Krümmungsradius der Au-ßenkontur des Rohrprofiles um nicht mehr als 20 %, vorzugsweise nicht mehr als 10 %, vorzugsweise nicht mehr als 5 % abweicht.

7. Heizvorrichtung nach einem der vorhergehenden Ansprüche,
**dadurch gekennzeichnet, dass**
das Hohlprofil (2) eine Einlassöffnung (31) für Sekundärluft insbesondere in einer seiner Stirnseiten besitzt.

8. Heizvorrichtung nach einem der vorhergehenden Ansprüche,
**dadurch gekennzeichnet, dass**
a) in Verlaufsrichtung (2') betrachtet die Außenflächen (2a) des hinteren Bereiches (2a2) des Hohlprofiles (2) eben sind oder ballig konvex gewölbt sind, und/oder
b) der Abstand (9) zwischen den beiden Abrisskanten (7) eines Hohlprofiles (2) zwischen 30 % und 60 %, besser zwischen 35 % und 55 %, besser zwischen 40 % und 50 %, der größten Breite (28) des Außenkontur (2a) des Hohlprofiles (2) in Querrichtung (11) ist, insbesondere des Außendurchmessers (28) des als rundes Rohr (2) ausgebildeten Hohlprofiles (2).

9. Heizvorrichtung nach einem der vorhergehenden Ansprüche,
**dadurch gekennzeichnet, dass**
a) das Hohlprofil (2) ein Rohr (2) mit rundem Querschnitt ist, aus dem ein sich in Verlaufsrichtung (2') erstreckender Segment-Streifen (29)
b) mit seiner vorherigen Rohr-Innenseite nach außen am Rest des Rohres (2) dicht befestigt, insbesondere verschweißt, ist.

10. Heizvorrichtung nach einem der vorhergehenden Ansprüche,
**dadurch gekennzeichnet, dass**
a) das Hohlprofil (2) ein Rohr (2) mit rundem Querschnitt ist, mit einer sich in Verlaufsrichtung (2') erstreckenden Aussparung,
b) in der ein Streifen (29') mit einem betrachtet in Verlaufsrichtung (2') gebogenen Querschnitt mit seiner konkaven Seite dicht befestigt, insbesondere verschweißt, ist,
c) insbesondere ein Segment-Streifen (29') eines anderen Rohres mit einem insbesondere runden Querschnitt und anderen Durchmesser, mit seiner vorherigen Rohr-Innenseite nach außen.

11. Heizvorrichtung nach Anspruch 10,
**dadurch gekennzeichnet, dass**
a) die in Verlaufsrichtung (2') betrachteten seitlichen Enden des Streifens (29') über die Aussparung und insbesondere über die in Strömungsrichtung (10) betrachtete breiteste Stelle des Rohres (2) in Querrichtung vorstehen, vorzugsweise jedoch um nicht mehr als 10 %, besser nicht mehr als 20 %, besser nicht mehr als 30 % der Breite des Rohres (2) an der breitesten Stelle, und/oder
b) die äußere Flanke der als spitzwinklige Schneide ausgebildeten Abrisskante (7) in Verlaufsrichtung (2') betrachtete mit ihrer Verlängerung eine Tangente an den Außenumfang des Hohlprofiles (2) darstellt oder von dieser tangential in Richtung um maximal 10 %, besser maximal 20 %, besser maximal 30 % abweicht.

12. Heizvorrichtung nach einem der vorhergehenden Ansprüche,
**dadurch gekennzeichnet, dass**
die Lücke zwischen dem in Verlaufsrichtung (2') vorderen und hinteren Ende des Segment-Streifens (29) und dem Innenumfang des Rohres (2) dicht verschlossen ist.

13. Heizvorrichtung nach einem der vorhergehenden Ansprüche,
**dadurch gekennzeichnet, dass**
das Hohlprofil (2) zweiteilig ausgebildet ist mit einem bis auf die Austrittsöffnungen (4) im Querschnitt geschlossenen Frontteil (2.1) und einem an der Rückseite der Rückenplatte (5) des Frontteiles (2.1) in der Erstreckungsrichtung (2') verlaufenden, insbesondere daran anliegenden, lösbar befestigten Steuerprofil (8), das die nach hinten abragende Abrisskante (7) aufweist und insbesondere in ihrem Abstand (9) zum Frontteil (2.1) einstellbar ist.

14. Heizvorrichtung nach einem der vorhergehenden Ansprüche,
**dadurch gekennzeichnet, dass**
a) das Steuerprofil (8) zweiteilig ausgebildet ist und die beiden Teile (8a, b) des Steuerprofiles (8) gewinkelt sind und mit den Außenflächen des je einen Schenkels (8a1, 8b1) an der Rückseite der Rückenplatte (5) anliegen und durch Verschwenken um diese Kontaktlinie die Breite (28) des hinteren Endes des Steuerprofiles (8) und damit des Abstandes (9) zwischen den beiden Abrisskanten (7) einstellbar ist, und/oder
b) eine einstellbare Stellschraube (33) den einen Schenkel (8a1, 8b1) jedes Teiles (8a, b) gegen die Rückseite (5a) der Rückenplatte (5) drückt, die von einer Feder, insbesondere einer Tellerfeder (30), in die Gegenrichtung vorgespannt ist

15. Heizvorrichtung nach einem der vorhergehenden Ansprüche,
**dadurch gekennzeichnet, dass**
a) das Frontteil (2.1) Luftdurchtrittsöffnungen in seiner Rückenplatte (5) aufweist, und/oder
b) das Frontteil (2.1) in Längsrichtung (10) beabstandete Fortsätze (12) nach hinten über die Rückenplatte (5) hinaus stehend aufweist, die in entsprechende Ausnehmungen (13) der Steuerplatte (8) für deren Führung eingreifen.

16. Heizvorrichtung nach einem der vorhergehenden Ansprüche,
**dadurch gekennzeichnet, dass**
a) der Primärabzug (1) mehrere in Strömungsrichtung (10) hintereinander liegende Reihen (34a, b) von beanstandet, insbesondere parallel zueinander, verlaufenden Hohlprofilen (2) aufweist, und
b) insbesondere die Hohlprofile (2) der einen Reihe (34a) in Strömungsrichtung (10) betrachtet quer zu den Hohlprofilen (2) der in Strömungsrichtung (10) unmittelbar vorherigen oder nachfolgenden Reihe (34 b) verlaufen.

## Claims

1. a) Heating device for solid fuels, having a combustion chamber (20) which can be connected via a primary flue (1) to an afterburning chamber (21) in which the smoke gases (14) flowing out of the combustion chamber (20) are afterburned, the primary flue (1) comprising
b) a plurality of tubular hollow profiles (2) which are arranged at a distance from one another transversely to their direction (2') of extension,
c) wherein the at least one free passage (3) between the hollow profiles (2) forms at least one nozzle slot for the smoke gases (14) passing through in the direction of flow (10),
d) the hollow profiles (2) having outlet openings (4) through which the secondary air supplied via the interior of the hollow profiles (2) and/or recirculated smoke gas flows into the passages (3),
**characterized in that**
e) the outer surfaces (2a) of the hollow profile (2), from the broadest point in the direction of flow (10), converge towards the rear, i.e. in their rear region (2a 2), of the longitudinal central plane (10') of the hollow profile (2),
f) the outer surfaces (2a) of the hollow profile (2) ending in the direction of flow (10) each in a tear-off edge (7), the spacing of which can also be greater than the greatest width of the outer contour of the hollow profile (2), and
g) a back plate (5) connecting the two tear-off edges (7) and forming the rear part of the hollow profile (2) has a concave outer contour (5a).

2. Heating device according to claim 1,
**characterized in that**
the hollow profiles (2) are formed symmetrically with respect to their longitudinal central plane (10'), which contains the direction of flow (2') of the hollow profile (2).

3. Heating device according to one of the preceding claims,
**characterized in that**
a) viewed in the direction of flow (2') of the hollow profiles (2), the hollow profiles (2) have outer surfaces (2a) which move away from one another in the flow direction (10) of the smoke gases (14) from the front to the rear, at least in the front region (2a 1),
and/or
b) the outlet openings (4) are arranged in front of or at the latest at the widest point of the outer contour (2a) of the hollow profile (2) in the direction of flow (10).

4. Heating device according to one of the preceding claims,
**characterized in that**
a) the rear free end of the tear-off edge (7) is designed as a V-shaped edge as viewed in cross-section, in particular as a cutting edge,
b) in particular with an edge radius, viewed in the direction of extension (2'), of less than 2 mm, preferably of less than 1 mm, preferably of less than 0.5 mm, preferably of less than 0.3 mm, preferably of less than 0.2 mm, and/or
c) the tear-off edge (7) is formed as an acute-angled cutting edge, the cutting angle of which is smaller than 85°, better smaller than 80°, better smaller than 75°, better smaller than 60°, better smaller than 50°.

5. Heating device according to one of the preceding claims,
**characterized in that**
a) the rear side (5a) of the back plate (5) merges into the tear-off edge (7) formed as a cutting edge without a shoulder and without a kink with a kink radius which is smaller than 6 mm, better 4 mm, better 2 mm,
and/or
b) the rear side (5a) of the back plate (5) has a concave curvature whose radius of curvature is in particular between 0.5 cm and 5 cm, better between 0.8 cm and 4 cm, better between 1.0 cm and 3 cm, better between 1.3 cm and 2.5 cm, better between 1.4 cm and 2.0 cm.

6. Heating device according to any one of the preceding claims,
**characterized in that**
the rear side (5a) of the back plate (5) has a concave curvature whose radius of curvature
a) in particular deviates not more than 40%, preferably not more than 30%, preferably not more than 20%, from the average radius of curvature of the outer contour of the cross-section of the hollow profile, in the case of a tubular section with a circular cross-section deviates from the radius of curvature of the outer circumference of this tubular section
and/or
b) in the case of a pipe profile with a circular ring-shaped cross-section, the radius of curvature of the concave curvature deviates from the radius of curvature of the outer contour of the pipe profile by not more than 20%, preferably not more than 10%, preferably not more than 5%.

7. Heating device according to any of the preceding claims,
**characterized in that**
the hollow profile (2) has an inlet opening (31) for secondary air, in particular in one of its end faces.

8. Heating device according to one of the preceding claims,
**characterized in that**
a) the outer surfaces (2a) of the rear region (2a2) of the hollow profile (2), viewed in the direction of extension (2'), are flat or convexly curved, and/or
b) the distance (9) between the two tear-off edges (7) of a hollow profile (2) is between 30% and 60%, preferably between 35% and 55%, preferably between 40% and 50%, of the largest width (28) of the outer contour (2a) of the hollow profile (2) in the transverse direction (11), in particular of the outer diameter (28) of the hollow profile (2) designed as a round tube (2).

9. Heating device according to any one of the preceding claims, **characterized in that**
a) the hollow profile (2) is a tube (2) with a round cross-section, from which a segment strip (29) extending in the direction of extension (2')
b) is tightly fastened, in particular welded, to the rest of the tube (2) with its previous tube inner side facing outward.

10. Heating device according to one of the preceding claims, **characterized in that**
a) the hollow profile (2) is a tube (2) with a round cross-section, with a recess extending in the direction of extension (2'),
b) in which a strip (29') with a cross-section which is curved as viewed in the direction of flow (2') is tightly fastened, in particular welded, with its concave side,
c) in particular a segment strip (29') of another pipe with a cross-section, in particular round, and a different diameter, with its previous pipe inner side facing outwards.

11. Heating device according to claim 10,
**characterized in that**
a) the lateral ends of the strip (29') viewed in the direction of extension (2') project transversely beyond the recess and in particular beyond the widest point of the tube (2) viewed in the direction of flow (10), but preferably by no more than 10%, preferably no more than 20%, more preferably no more than 30% of the width of the tube (2) at the widest point,
and/or
b) the outer flank of the break-off edge (7), which is formed as an acute-angled cutting edge, viewed in the direction of extension (2'), with its extension represents a tangent to the outer circumference of the hollow profile (2) or deviates from this tangentially in the direction by a maximum of 10 %, better by a maximum of 20 %, better by a maximum of 30 %.

12. Heating device according to one of the preceding claims,
**characterized in that**
the gap between the front and rear end of the segment strip (29) in the direction of extension (2') and the inner circumference of the tube (2) is tightly closed.

13. Heating device according to one of the preceding claims,
**characterized in that**
the hollow profile (2) is formed in two parts with a front part (2.1) closed in cross-section except for the outlet openings (4) and a control section (8) which extends on the rear side of the back plate (5) of the front part (2.1) in the direction of extension (2'), in particular rests thereon, is detachably fastened and has the tear-off edge (7) projecting rearwardly and in particular is adjustable in its distance (9) from the front part (2.1).

14. Heating device according to one of the preceding claims, **characterized in that**
a) the control profile (8) is formed in two parts and the two parts (8a, b) of the control profile (8) are angled and abut the rear side of the back plate (5) with the outer surfaces of the one leg (8a1, 8b1) in each case, and the width (28) of the rear end of the control profile (8) and thus of the distance (9) between the two tear-off edges (7) can be adjusted by pivoting about this contact line,
and/or
b) an adjustable set screw (33) presses one leg (8a1, 8b1) of each part (8a, b) against the rear side (5a) of the back plate (5), which is pretensioned in the opposite direction by a spring, in particular a disk spring (30)

15. Heating device according to one of the preceding claims,
**characterized in that**
a) the front part (2.1) has air passage openings in its back plate (5),
and/or
b) the front part (2.1) has projections (12) which are spaced apart in the longitudinal direction (10) and project rearwardly beyond the back plate (5) and engage in corresponding recesses (13) in the control plate (8) for guiding the latter.

16. Heating device according to one of the preceding claims,
**characterized in that**
a) the primary flue (1) has a plurality of rows (34a, b), lying one behind the other in the direction of flow (10) of hollow profiles (2) running in a disputed manner, in particular parallel to one another, and
b) in particular the hollow profiles (2) of one row (34a), viewed in the direction of flow (10), run transversely to the hollow profiles (2) of the row (34b) immediately preceding or following in the direction of flow (10).

## Revendications

1. a) Dispositif de chauffage pour combustibles solides, comprenant une chambre de combustion (20) qui peut être reliée par un conduit primaire (1) à une chambre de postcombustion (21) dans laquelle les gaz de combustion (14) s'écoulant de la chambre de combustion (20) sont postcombustionnés, le conduit primaire (1) comprenant
b) une pluralité de profils creux tubulaires (2) qui sont disposés à distance les uns des autres transversalement par rapport à leur direction d'extension (2'),
c) dans lequel ledit au moins un passage libre (3) entre les profils creux (2) forme au moins une fente de buse pour les gaz de combustion (14) passant à travers dans la direction de l'écoulement (10),
d) dans lequel les profils creux (2) présentent des ouvertures de sortie (4) par lesquelles l'air secondaire amené par l'intérieur du profil creux (2) et/ou les gaz de fumée recyclés s'écoulent dans les passages (3),
**caractérisé en ce que**
e) les surfaces extérieures (2a) du profil creux (2), en partant du point le plus large dans la direction de l'écoulement (10), se rapprochent du plan médian longitudinal (10') du profil creux (2) vers l'arrière, c'est-à-dire dans sa zone arrière (2a 2),
f) les surfaces extérieures (2a) du profil creux (2) se terminent dans la direction de l'écoulement (10) par une arête de rupture respective (7), dont l'espacement peut également être supérieur à la plus grande largeur du contour extérieur du profil creux (2), et
g) une plaque arrière (5) reliant les deux arêtes de rupture (7) et formant la partie arrière du profil creux (2) présente un contour extérieur concave (5a).

2. Dispositif de chauffage selon la revendication 1,
**caractérisé en ce que**
les profils creux (2) sont symétriques par rapport à leur plan médian longitudinal (10') contenant la direction d'extension (2') du profil creux (2).

3. Dispositif de chauffage selon l'une des revendications précédentes,
**caractérisé en ce que**
a) les profils creux (2), vus dans la direction d'extension (2') des profils creux, présentent des surfaces extérieures (2a) qui s'éloignent les unes des autres dans la direction de l'écoulement (10) des gaz de combustion (14) de l'avant vers l'arrière, au moins dans la zone avant (2a 1) et/ou
b) les ouvertures de sortie (4) sont disposées devant ou au plus tard au point le plus large du contour extérieur (2a) du profil creux (2) dans la direction de l'écoulement (10).

4. Dispositif de chauffage selon l'une des revendications précédentes,
**caractérisé en ce que**
a) l'extrémité libre arrière de l'arête de rupture (7) est formée comme une arête en forme de V, en particulier comme une arête de coupe, lorsqu'elle est vue en coupe transversale,
b) en particulier avec un rayon d'arête, considéré dans la direction d'extension (2'), inférieur à 2 mm, mieux inférieur à 1 mm, mieux inférieur à 0,5 mm, mieux inférieur à 0,3 mm, mieux inférieur à 0,2 mm, et/ou
c) l'arête de rupture (7) est formée comme une arête de coupe à angle aigu, dont l'angle de coupe est inférieur à 85°, mieux inférieur à 80°, mieux inférieur à 75°, mieux inférieur à 60°, mieux inférieur à 50°.

5. Dispositif de chauffage selon l'une des revendications précédentes,
**caractérisé en ce que**
a) la face arrière (5a) de la plaque arrière (5) se transforme en l'arête de rupture (7) formée comme arête de coupe sans épaulement et sans courbure avec un rayon de courbure qui est inférieur à 6 mm, mieux inférieur à 4 mm, mieux inférieur à 2 mm, et/ou
b) la face arrière (5a) de la plaque arrière (5) présente une courbure concave, dont le rayon de courbure est notamment compris entre 0,5 cm et 5 cm, mieux entre 0,8 cm et 4 cm, mieux entre 1,0 cm et 3 cm, mieux entre 1,3 cm et 2,5 cm, mieux entre 1,4 cm et 2,0 cm.

6. Dispositif de chauffage selon l'une des revendications précédentes,
**caractérisé en ce que**
la face arrière (5a) de la plaque arrière (5) présente une courbure concave dont le rayon de courbure
a) s'écarte en particulier de 40 % au maximum, de préférence de 30 % au maximum, de préférence de 20 % au maximum, du rayon de courbure moyen du contour extérieur de la section transversale du profil creux, dans le cas d'un profil tubulaire à section circulaire, s'écarte du rayon de courbure de la circonférence extérieure de ce profil tubulaire
et/ou
b) dans le cas d'un profil tubulaire ayant une section transversale annulaire circulaire, le rayon de courbure de la courbure concave s'écarte du rayon de courbure du contour extérieur du profil tubulaire de 20 % au maximum, de préférence de 10 % au maximum, de préférence de 5 % au maximum.

7. Dispositif de chauffage selon l'une des revendications précédentes, **caractérisé en ce que** le profil creux (2) présente une ouverture d'entrée (31) d'air secondaire, notamment dans l'une de ses faces frontales.

8. Dispositif de chauffage selon l'une des revendications précédentes,
**caractérisé en ce que**
a) vues dans la direction d'extension (2'), les surfaces extérieures (2a) de la zone arrière (2a2) du profil creux (2) sont plates ou convexes avec une forme bombée, et/ou
b) la distance (9) entre les deux arêtes de ruptures (7) d'un profil creux (2) est comprise entre 30 % et 60 %, mieux entre 35 % et 55 %, mieux entre 40 % et 50 %, de la plus grande largeur (28) du contour extérieur (2a) du profil creux (2) dans la direction transversale (11), en particulier du diamètre extérieur (28) du profil creux (2) formé comme un tube rond (2).

9. Dispositif de chauffage selon l'une des revendications précédentes,
**caractérisé en ce que**
a) le profil creux (2) est un tube (2) de section circulaire, à partir duquel est formée une bande de segments (29) s'étendant dans la direction d'extension (2')
b) est fixé de manière étanche, en particulier soudé, au reste du tube (2) avec sa face intérieure précédente tournée vers l'extérieur.

10. Dispositif de chauffage selon l'une des revendications précédentes,
**caractérisé en ce que**
a) le profil creux (2) est un tube (2) de section circulaire, avec un évidement s'étendant dans la direction d'extension (2'),
b) dans lequel une bande (29') avec une section transversale qui est incurvée lorsqu'elle est vue dans la direction d'extension (2') est fixée de manière étanche, en particulier soudée, avec son côté concave,
c) en particulier une bande de segment (29') d'un autre tube de section transversale notamment circulaire et de diamètre différent, dont la face intérieure du tube précédent est tournée vers l'extérieur.

11. Dispositif de chauffage selon la revendication 10,
**caractérisé en ce que**
a) les extrémités latérales de la bande (29') vues dans la direction d'extension (2') font saillie transversalement au-delà de l'évidement et notamment au-delà du point le plus large du tube (2) vue dans la direction de l'écoulement (10), mais de préférence 10 % au maximum, mieux 20 % au maximum, mieux 30 % au maximum de la largeur du tube (2) au point le plus large, et/ou
b) le flanc extérieur de l'arête de rupture (7), qui est formé comme une arête de coupe à angle aigu, vu dans la direction d'extension (2'), représente avec son extension une tangente à la circonférence extérieure du profil creux (2) ou s'en écarte tangentiellement dans la direction de 10 % au maximum, mieux de 20 % au maximum, mieux de 30 % au maximum.

12. Dispositif de chauffage selon l'une des revendications précédentes,
**caractérisé en ce que**
l'espace entre l'extrémité avant et arrière de la bande de segments (29) dans la direction d'extension (2') et la circonférence intérieure du tube (2) est fermé de manière étanche.

13. Dispositif de chauffage selon l'une des revendications précédentes,
**caractérisé en ce que**
le profil creux (2) est réalisé en deux parties avec une partie avant (2.1) fermée en section transversale à l'exception des ouvertures de sortie (4) et un profile de commande (8) qui s'étend sur la face arrière de la plaque arrière (5) de la partie avant (2.1) dans la direction d'extension (2'), en particulier qui repose sur celle-ci, qui est fixée de manière amovible et qui présente l'arête de rupture (7) faisant saillie vers l'arrière et qui est réglable en particulier dans sa distance (9) par rapport à la partie avant (2.1).

14. Dispositif de chauffage selon l'une des revendications précédentes,
**caractérisé en ce que**
a) le profil de commande (8) est formé en deux parties et les deux parties (8a, b) du profil de commande (8) sont coudées et s'appuient chacune avec les surfaces extérieures d'une branche (8a1, 8b1) sur la face arrière de la plaque arrière (5), et la largeur (28) de l'extrémité arrière du profil de commande (8) et donc de la distance (9) entre les deux arêtes de rupture (7) est réglable par pivotement autour de cette ligne de contact, et/ou
b) une vis de réglage réglable (33) presse une branche (8a1, 8b1) de chaque partie (8a, b) contre la face arrière (5a) de la plaque arrière (5), qui est sollicitée dans la direction opposée par un ressort, en particulier un ressort à disque (30).

15. Dispositif de chauffage selon l'une des revendications précédentes,
**caractérisé en ce que**
a) la partie avant (2.1) présente des ouvertures de passage d'air dans sa plaque arrière (5), et/ou
b) la partie avant (2.1) présente des saillies (12) espacées dans la direction de l'écoulement (10) et faisant saillie vers l'arrière au-delà de la plaque arrière (5), lesquelles saillies s'engagent dans des évidements correspondants (13) du profil de commande (8) pour guider cette dernière.

16. Dispositif de chauffage selon l'une des revendications précédentes,
**caractérisé en ce que**
a) le conduit primaire (1) présente plusieurs rangées (34a, b) de profils creux (2) s'étendant de manière disproportionnée, en particulier parallèlement les uns aux autres, les uns derrière les autres dans la direction de l'écoulement (10), et
b) en particulier les profils creux (2) d'une rangée (34a), vus dans la direction de l'écoulement (10), s'étendent transversalement aux profils creux (2) de la rangée (34b) qui précède ou suit immédiatement dans la direction de l'écoulement (10).
